# EUROPÄISCHE PATENTANMELDUNG

(11) **EP 2 565 527 A1**
(43) Veröffentlichungstag der Anmeldung: **06.03.2013**
(21) Anmeldenummer: 11179323.8
(22) Anmeldetag: 30.08.2011
(51) Int. Cl.: F21V 7/00

(54) **Signalleuchte für Kraftfahrzeuge**

(71) Anmelder: Odelo GmbH, 71409 Schwaikheim (DE)
(72) Erfinder: Vollmer, Marco, 71332 Waiblingen (DE)
(74) Vertreter: Benninger, Johannes

(57) **Zusammenfassung**

Es wird eine Seitenmarkierungsleuchte (01) mit einem von einem Leuchtengehäuse und einer klaren Lichtscheibe umschlossenen Leuchteninnenraum beschrieben. In dem Leuchteninnenraum ist mindestens ein Reflektor (02) mit zumindest einer zentralen Öffnung (03) und wenigstens ein durch die wenigstens eine als ein Lampenloch dienende zentrale Öffnung (03) hindurch zwischen Reflektor (02) und Lichtscheibe ragender und/oder zumindest durch die zentrale Öffnung hindurch leuchtender Lichtaustrittsbereich (04) mindestens eines zur Erfüllung zumindest einer Seitenmarkierungslichtfunktion vorgesehenen Leuchtmittels (05) angeordnet. Die Seitenmarkierungsleuchte (01) umfasse wenigstens eine vor dem Leuchtmittel (05) angeordnete, räumliche Blende (08), welche auf ihrer dem Reflektor (02) zugewandten Rückseite (09) mindestens eine zentrale Partie (10) aufweist, welche über eine die zentrale Öffnung (03) umgebende Partie (11) des Reflektors (02) übersteht und von dem Lichtaustrittsbereich (04) auf die zentrale Partie (10) abgestrahltes Licht (L1) auf die umgebende Partie (11) reflektiert (L2). Die umgebende Partie (11) strahlt das reflektierte Licht (L2) gemäß einer Abstrahlcharakteristik in wenigstens einer Vorzugsrichtung ab (L3). Die zentrale Partie (10) kann von dem Lichtaustrittsbereich (04) auf sie abgestrahltes Licht (L1) auch direkt gemäß der Abstrahlcharakteristik in wenigstens einer Vorzugsrichtung reflektieren.

## Beschreibung

Die Erfindung betrifft eine Seitenmarkierungsleuchte für ein Kraftfahrzeug gemäß dem Oberbegriff des Anspruchs 1.

Eine Kraftfahrzeugleuchte umfasst im Wesentlichen einen von einem Leuchtengehäuse und einer Lichtscheibe umschlossenen Leuchteninnenraum und mindestens ein darin beherbergtes Leuchtmittel für wenigstens eine Lichtfunktion der Kraftfahrzeugleuchte. Der Leuchteninnenraum kann in eine oder mehrere Leuchtenkammern gleicher oder unterschiedlicher Lichtfunktionen unterteilt sein. In dem Leuchteninnenraum kann mindestens ein hinter wenigstens einer Lichtquelle des zumindest einen Leuchtmittels angeordneter Reflektor untergebracht sein. Der Reflektor kann zumindest zum Teil durch ein separates Bauteil und/oder durch wenigstens einen Teil des Leuchtengehäuse selbst, beispielsweise vermittels einer zumindest teilweisen reflektierenden Beschichtung, gebildet sein.

Einem Leuchtmittel, beispielsweise wenigstens einer Lichtquelle des Leuchtmittels, können ein oder mehrere Optikelemente, wie etwa mindestens eine Linse, mindestens ein Rinnenkonzentrator, z.B. mindestens eine Parabolrinne (CPC; Compound Parabolic Concentrator) oder dergleichen zur Ausformung einer definierten Abstrahlcharakteristik zugeordnet sein. Auch ist denkbar, dass ein oder mehrere Optikelemente Teil eines Leuchtmittels bzw. von diesem umfasst sind.

Die definierte Abstrahlcharakteristik dient dabei der Erfüllung einer beispielsweise durch gesetzliche Anforderungen vorgeschriebenen Lichtverteilungen in eine oder mehrere Vorzugsrichtungen und Leuchtdichte in dieser einen oder mehreren Vorzugsrichtungen.

Die Lichtscheibe ist durch eine transparente Abdeckung gebildet, welche den Leuchteninnenraum sowie die von diesem beherbergten Bauteile gegen Witterungseinflüsse schützt.

In dem Leuchteninnenraum kann im Strahlengang zwischen wenigstens einer Lichtquelle des Leuchtmittels und der Lichtscheibe wenigstens eine Optikscheibe angeordnet sein, welche beispielsweise eine bestimmte Struktur und/oder Maskierung aufweisen kann, etwa um bei einer klaren, beispielsweise für einen Betrachter eine Tiefenwirkung bewirkenden Lichtscheibe das Leuchtmittel und/oder dessen mindestens eine Lichtquelle zu kaschieren. Das Leuchtengehäuse bzw. der Leuchteninnenraum kann in mehrere Kammern mit jeweils eigenen Lichtquellen und/oder Leuchtmitteln, eventuell Reflektoren und/oder Optikelementen und/oder Optikscheiben, sowie gegebenenfalls Lichtscheiben unterteilt sein, von denen mehrere Kammern gleiche oder jede Kammer eine andere Lichtfunktionen erfüllen kann.

Bei einer Lichtfunktion handelt es sich dabei um eine zur Erfüllung einer Aufgabe vorgesehene Funktion der Kraftfahrzeugleuchte. Jede Kraftfahrzeugleuchte erfüllt je nach Ausgestaltung eine oder mehrere Aufgaben bzw. Funktionen. Zur Erfüllung jeder Aufgabe bzw. Funktion ist eine Lichtfunktion der Kraftfahrzeugleuchte vorgesehen. Lichtfunktionen sind beispielsweise bei einer Ausgestaltung als Scheinwerfer eine die Fahrbahn ausleuchtende Funktion, oder bei einer Ausgestaltung als Signalleuchte eine Signalfunktion, wie beispielsweise eine Wiederholblinklichtfunktion zur Fahrtrichtungsanzeige oder eine Bremslichtfunktion zur Anzeige einer Bremstätigkeit, oder z.B. einer Begrenzungslichtfunktion, wie etwa einer auch als Schlusslichtfunktion bezeichneten Rücklichtfunktion und/oder einer Seitenmarkierungslichtfunktion, zur Sicherstellung einer Sichtbarkeit des Kraftfahrzeugs bei Tag und/oder Nacht, wie etwa bei einer Ausgestaltung als Heckleuchte oder Tagfahrleuchte. Beispiele für Kraftfahrzeugleuchten sind am Fahrzeugbug, an den Fahrzeugflanken und/oder an den Seitenspiegeln sowie am Fahrzeugheck angeordnete Wiederholblinkleuchten, Ausstiegsleuchten, beispielsweise zur Umfeldbeleuchtung, Begrenzungsleuchten, Bremsleuchten, Nebelleuchten, Rückfahrleuchten, sowie typischerweise hoch gesetzte dritte Bremsleuchten, so genannte Central, High-Mounted Braking Lights, Tagfahrleuchten, Scheinwerfer und auch als Abbiege- oder Kurvenlicht verwendete Nebelscheinwerfer, sowie Kombinationen hiervon.

Ein Leuchtmittel für wenigstens eine Lichtfunktion umfasst zumindest wenigstens eine Lichtquelle, beispielsweise mindestens eine Glühlampe oder mindestens eine Gasentladungslampe oder mindestens eine Leuchtdiode sowie gegebenenfalls Kombinationen hiervon.

Beispielsweise kommen als Lichtquellen von Leuchtmitteln für Kraftfahrzeugleuchten unter anderem wegen ihres geringen Stromverbrauchs vermehrt Leuchtdioden zum Einsatz. Diese bestehen aus mindestens einem Lichtemittierende-Diode-Halbleiter-Chip, kurz LED-Chip, sowie wenigstens einer beispielsweise durch Spritzgießen angeformten, den mindestens einen LED-Chip ganz oder teilweise umhüllenden Primäroptik. Auch sind Kraftfahrzeugleuchten bekannt, in denen reine LED-Chips ohne angeformte Primäroptiken zum Einsatz kommen. Im Folgenden wird deshalb der Einfachheit halber nicht mehr zwischen Leuchtdiode und LED-Chip unterschieden und statt dessen einheitlich der Begriff LED stellvertretend für beide Ausgestaltungen verwendet, es sei denn, es ist explizit etwas anderes erwähnt. Herausragende Eigenschaften von LEDs im Vergleich zu anderen, konventionellen Lichtquellen von Leuchtmitteln sind eine wesentlich längere Lebensdauer und eine wesentlich höhere Lichtausbeute bei gleicher Leistungsaufnahme. Dadurch und unter anderem auch wegen ihrer kompakteren Abmessungen können durch Verwendung von LEDs als Lichtquelle von Leuchtmitteln besonders kompakte Kraftfahrzeugleuchten verwirklicht werden, die an fast jede nur erdenkliche Einbausituation angepasst sein können.

Darüber hinaus können bei einer Kraftfahrzeugleuchte ein oder mehrere Lichtleiter vorgesehen sein. Beispielsweise kann ein Leuchtmittel einen oder mehrere Lichtleiter, in den Licht mindestens einer Lichtquelle an mindestens einer Lichteinkoppelfläche ein- und an mindestens einer von der Lichteinkoppelfläche verschiedenen Lichtauskoppelfläche wieder ausgekoppelt wird, sowie eine oder mehrere, das von ihnen ausgestrahlte Licht zumindest zum Teil in den wenigstens einen Lichtleiter einkoppelnde Lichtquellen umfassen. Ein Lichtleiter eines solchen Leuchtmittels kann beispielsweise als Primäroptik einer oder mehrerer LEDs dienen bzw. als eine solche Primäroptik ausgebildet sein. Alternativ kann der Lichtleiter, als ein separates Bauteil im Leuchteninnenraum beherbergt sein. Der Lichtleiter kann beispielsweise stabförmig als so genannter Stablichtleiter und/oder flächig als so genannter Flächenlichtleiter ausgebildet sein, mit einer auf seiner beispielsweise normal zur Hauptabstrahlrichtung einer Kraftfahrzeugleuchte orientierten Vorderseite angeordneten Lichtauskoppelfläche.

Ein oder mehrere Lichtleiter können beispielsweise vorgesehen sein, um eine gewünschte Lichtverteilung z.B. über die Lichtscheibe hinweg des von einer oder mehreren Lichtquellen ausgestrahlten Lichts zu erhalten. Damit trägt der Lichtleiter allein oder in Kombination mit einem Eingangs erwähnten Optikelement der Einhaltung einer zuvor erwähnten definierten Abstrahlcharakteristik bei.

Die durch vorgeschriebene Lichtverteilungen in eine oder mehrere Vorzugsrichtungen und Leuchtdichten in dieser einen oder mehreren Vorzugsrichtungen zu erfüllenden Abstrahlcharakteristiken, die von den Lichtfunktionen einer oder mehreren Kraftfahrzeugleuchten gemeinsam oder jeder Kraftfahrzeugleuchte allein getrennt zu erfüllen sind, sind von durch das Kraftfahrzeug festgelegte Sichtachsen, wie beispielsweise die Kraftfahrzeuglängsachse oder die Kraftfahrzeugquerachse definiert.

Die äußere Gestalt einer Kraftfahrzeugleuchte ist beispielsweise durch die gestalterische Formgebung eines Kraftfahrzeugs sowie durch die vorgesehene Kontur der Kraftfahrzeugleuchte vorgegeben und spiegelt sich im so genannten Strakverlauf wider.

Dabei kommt es bei Kraftfahrzeugen vor, dass aufgrund der meist starken Strakverläufe und des limitierten Bauraums es nicht immer möglich ist, die Lichtquellen sämtlicher Lichtfunktionen in ihrer zur Erfüllung der Abstrahlcharakteristik lichttechnisch günstigsten Lage einzubinden. Auch sind die Leuchtenkammern oft zur jeweiligen Anbauseite des Kraftfahrzeugs wenig geöffnet. Dies kann vor allem dann eine Schwierigkeit werden, wenn z. B. mit einer Schlusslichtfunktion gleichzeitig eine Seitenmarkierungslichtfunktion ausgeführt bzw. erfüllt werden soll, bei der für die Erfüllung der auch als gesetzliche Lichtwerte bezeichneten gesetzlichen Anforderungen das Licht der jeweiligen Lichtquelle in einen bestimmten Bereich auf der Seite des Kraftfahrzeugs gelenkt werden muss.

Zur Erfüllung einer Seitenmarkierungslichtfunktion ist bekannt, die Leuchtenkammer einer Begrenzungsleuchte, wie etwa einer auch als Schlussleuchte bezeichneten Rückleuchte, welche als getrennte Kraftfahrzeugleuchten ausgeführt sein können oder Teil einer beispielsweise als mehrere Lichtfunktionen erfüllende Heckleuchte ausgebildeten Kraftfahrzeugleuchte sein können, zur Außenseite des Kraftfahrzeugs hin so weit zu öffnen, dass hauptsächlich das Direktlicht wenigstens einer Lichtquelle verwendet wird, um die Lichtverteilung in den gesetzlich vorgegebenen Vorzugsrichtungen zu erfüllen. Dies kann beispielsweise durch Schlitze im Reflektor erreicht werden, wodurch die Direktsicht auf die Lichtquelle aus einer oder mehreren Vorzugsrichtungen gegeben ist. In der Regel reicht dies aus, um die geforderten gesetzlichen Lichtwerte zu erfüllen.

Alternativ kann ein eigens ausgerichtetes Leuchtmittel und/oder eine eigens ausgerichtete Lichtquelle eines Leuchtmittels für die Seitenmarkierungslichtfunktion verwendet werden, die dann in einer eigenen Leuchtenkammer mit eigenem Reflektor untergebracht ist.

Auch kann eine Seitenmarkierungslichtfunktion durch Lichtführung mittels Lichtleiter erreicht werden.

Nachteilig hieran ist, dass hierbei sowohl im als Kaltzustand bezeichneten ausgeschalteten Zustand, als auch als Warmzustand bezeichneten eingeschalteten Zustand das Leuchtmittel bzw. dessen Lichtquelle und/oder die Lichtauskoppelfläche dessen Lichtleiters von außerhalb der Kraftfahrzeugleuchte durch die Lichtscheibe hindurch direkt sichtbar ist.

Dies wird als störend und den Qualitätseindruck nachhaltig negativ beeinflussend empfunden.

Dem kann auch nicht durch auch als so genannte Vorsatzoptiken bezeichnete transparente oder eingefärbte oder metallisierte, zwischengeschaltete Linsen, Optikscheiben, Kalotten mit oder ohne optisch gestaltete Flächen etc. abgeholfen werden, die das Licht mittels Lichtbrechung steuern. Diese weisen außerdem den Nachteil auf, dass sie teuer und aufwändig in der Herstellung sind und die den durch das Verhältnis des aus der Kraftfahrzeugleuchte austretenden Lichts zum vom zur Erfüllung der Seitenmarkierungslichtfunktion vorgesehenen Leuchtmittel abgestrahlten Licht gegebenen Wirkungsgrad widerspiegelnde optische Güte nachteilig beeinflussen.

Ein weiterer Nachteil beim Stand der Technik ist, dass es oft nicht möglich ist z. B. in einer zur Erfüllung einer Seitenmarkierungslichtfunktion vorgesehenen Leuchtenkammer beispielsweise für einen Reflektor vorgesehene Flächen so zu stellen, dass eine Seitenmarkierungslichtfunktion erreicht werden kann. Dies ist vor allem wegen auftretenden Abschattungen und aufgrund fertigungstechnische Schwierigkeiten bei der Entformung beispielsweise spritzgegossener Reflektoren und/oder Leuchtengehäuse bedingt.

Der Erfindung liegt die Aufgabe zu Grunde, eine als Seitenmarkierungsleuchte für ein Kraftfahrzeug zu bezeichnende Kraftfahrzeugleuchte zur Erfüllung einer Seitenmarkierungslichtfunktion zu entwickeln, welche mit einem gegenüber dem Stand der Technik nachhaltig verbesserten Qualitätseindruck aufwartet und die auch bei einem stark gekrümmten Strakverlauf eine hohe optische Güte unter Einhaltung einer gezielten Lichtauskopplung in mindestens einer vorgegebenen Lichtverteilung und Leuchtdichte in einer oder mehreren Vorzugsrichtungen aufweist und welche darüber hinaus vorzugsweise einen gegenüber dem Stand der Technik verringerten Herstellungs- und Montageaufwand und damit einhergehend verringerte Herstellungskosten aufweist.

Die Aufgabe wird gelöst mit den Merkmalen des unabhängigen Anspruchs.

Demnach ist zur Lösung der Aufgabe eine Seitenmarkierungsleuchte mit einem von einem Leuchtengehäuse und einer klaren Lichtscheibe umschlossenen Leuchteninnenraum vorgesehen. In dem beispielsweise in eine oder mehrere Leuchtenkammern unterteilten Leuchteninnenraum ist mindestens ein Reflektor mit wenigstens einer zentralen Öffnung und zumindest ein durch die wenigstens eine als ein Lampenloch dienende zentrale Öffnung hindurch zwischen Reflektor und Lichtscheibe ragender und/oder zumindest durch die zentrale Öffnung hindurch leuchtender Lichtaustrittsbereich mindestens eines zur Erfüllung zumindest einer Seitenmarkierungslichtfunktion vorgesehenen Leuchtmittels angeordnet.

Vor dem Leuchtmittel bzw. vor dessen Lichtaustrittsbereich ist wenigstens eine räumliche Blende angeordnet, welche auf ihrer dem Reflektor und gegebenenfalls dem über den Reflektor näher zur Blende ragenden Leuchtmittel zugewandten Rückseite mindestens eine zentrale Partie aufweist. Die mindestens eine zentrale Partie steht über eine die zentrale Öffnung umgebende Partie des Reflektors über. Die mindestens eine zentrale Partie reflektiert von dem zumindest einen Lichtaustrittsbereich des mindestens einen Leuchtmittels auf die zentrale Partie abgestrahltes Licht auf die umgebende Partie. Die umgebende Partie strahlt das reflektierte Licht gemäß einer die gesetzlichen Anforderungen an eine Seitenmarkierungsleuchte erfüllenden definierten Abstrahlcharakteristik bzw. gemäß den gesetzlichen Anforderungen an eine Seitenmarkierungsleuchte in wenigstens einer Vorzugsrichtung ab.

Mindestens ein Leuchtmittel kann wenigstens eine LED als Lichtquelle umfassen.

Mindestens ein Leuchtmittel kann einen Lichtleiter umfassen. Zumindest ein Lichtaustrittsbereich umfasst dann eine Lichtauskoppelfläche des Lichtleiters.

Bei dem Lichtaustrittsbereich kann es sich direkt um eine Lichtquelle des Leuchtmittels handeln, oder um eine der Lichtquelle vorgesetzte Primäroptik oder um eine Lichtauskoppelfläche eines Lichtleiters des Leuchtmittels.

Die Blende kann in Bezug zu einer normal zu einer durch die zentrale Öffnung aufgespannten Fläche verlaufende Achse, beispielsweise in Bezug zu einer sich durch die zentrale Öffnung und das Leuchtmittel erstreckenden Achse, senkrecht oder schräg liegend im Leuchteninnenraum angeordnet sein.

Die Blende kann auf ihrer Rückseite mit einer Reflektorstruktur versehen sein, welche in Verbindung mit einem bevorzugt mit einer homogenen Reflektorstruktur versehenen, beispielsweise mit einer Kissenstruktur versehenen, homogen gestalteten Reflektor die Abstrahlcharakteristik bzw. die Vorgaben der gesetzlichen Anforderungen in Bezug auf Leuchtdichte und Leuchtdichteverteilung erfüllt.

Als Reflektorstruktur eignen sich totalreflektierende Prismen ebenso wie beispielsweise metallisch bedampfte Flächen oder eine Kombination hiervon.

Umfasst die Reflektorstruktur totalreflektierende Prismen, so können diese in einer beispielsweise opaken Aufnahme gefasst sein, welche beispielsweise einen Teil der Blende bildet, diese umfasst oder von dieser umfasst werden kann.

Die Blende kann auf ihrer dem Reflektor und dem Leuchtmittel abgewandten Vorderseite mit einer Reflektorstruktur versehen sein, welche einer gegebenenfalls auf dem Reflektor vorgesehenen Reflektorstruktur entspricht bzw. mit dieser identisch ist. Hierdurch entsteht bei direktem Blick auf die Seitenmarkierungsleuchte der Eindruck eines Reflektors ohne Lichtquelle. Die Reflektorstruktur kann beispielsweise durch Bedampfen verspiegelt sein.

Die Blende kann auf ihrer dem Reflektor und dem Leuchtmittel abgewandten Vorderseite mit mindestens einer Grafik versehen sein. Die Grafik kann beispielsweise reliefartig erhaben oder vertieft oder flächig bündig in die Vorderseite eingearbeitet sein.

Bei der Grafik kann es sich um ein oder mehrere Bilder und/oder Zeichnungen und/oder grafische Darstellungen und/oder Logos und/oder Schriftzeichen, wie etwa Buchstaben und/oder Ziffern, etc. oder um eine oder mehrere Kombinationen hieraus handeln, wie etwa um ein Markenemblem, um nur einige denkbare Ausgestaltungen von Grafiken aufzuzählen.

Besonders bevorzugt ist die Grafik als ein Markenzeichen oder Logo ausgebildet, vorzugsweise eines Herstellers von Kraftfahrzeugen, in welche die Seitenmarkierungsleuchte zum Einbau vorgesehen ist.

Alternativ oder zusätzlich kann die Grafik Prüfzeichen und/oder Zulassungszeichen umfassen, welche im beleuchteten Zustand einwandfrei sichtbar sind und im unbeleuchteten Zustand als nicht störend empfunden werden.

Die Grafik kann von dem Leuchtmittel hinterleuchtet sein, beispielsweise indem die Blende aus einem transparenten Werkstoff gefertigt ist, welcher im Bereich der Grafik beispielsweise durch Aufrauung nicht klar erscheint, so dass eine diffuse Lichtabstrahlung erhalten wird und es zu keiner Blendung auch bei direktem Blick auf die Seitenmarkierungsleuchte kommt.

Die Grafik kann als Negativ oder Positiv ausgebildet sein, d.h. die Grafik kann durchscheinend oder abschattend in einem ansonsten opaken oder transparenten, die Grafik umgebenden Bereich der Blende ausgebildet sein.

Die Grafik kann zumindest zum Teil als Negativ ausgebildet sein. Hierbei tritt das die Hinterleuchtung besorgende Licht vom Leuchtmittel her gesehen durch die Grafik durch die Blende hindurch. Die Grafik selbst wirkt dabei durchscheinend.

Die Grafik kann zumindest zum Teil als Positiv ausgebildet sein. Hierbei tritt das die Hinterleuchtung besorgende Licht vom Leuchtmittel her gesehen um die Grafik herum durch die Blende hindurch. Die Grafik selbst wirkt dabei abschattend.

Grundsätzlich ist auch denkbar, die Grafik auszusparen.

Die Blende kann durch die Lichtscheibe hindurch sichtbar sein, oder sie kann an der dem Leuchteninnenraum zugewandten Innenseite der Lichtscheibe ausgebildet sein.

Letzteres kann beispielsweise vermittels eines zwei- oder mehrstufigen Spritzgussverfahrens verwirklicht werden.

Beispielsweise kann die Blende bzw. die Reflektorstruktur auf der Rückseite der Blende auf eine Optikscheibe oder auf die dem Leuchteninnenraum zugewandte Innenseite der Lichtscheibe aufgeklebt sein. Eine gegebenenfalls vorgesehene Grafik kann als Positiv oder Negativ beispielsweise auf die Folie aufgedruckt sein.

Um die Einhaltung der Vorgaben der gesetzlichen Anforderungen sicherzustellen, können eine oder mehrere zusätzliche Optikscheiben im Leuchteninnenraum untergebracht sein, welche beispielsweise schabloniert bedampft oder mit einer oder mehreren Lichtumlenkstrukturen, beispielsweise totalreflektierenden Strukturen, oder Kombinationen hiervon versehen sein können.

Es können eine oder mehrere Blenden und/oder eine oder mehrere durch ein oder mehrere als Lampenlöcher dienende zentrale Öffnungen ragende Lichtaustrittsbereiche eines oder mehrerer Leuchtmittel vorgesehen sein.

Die Seitenmarkierungsleuchte kann Teil einer beispielsweise als Heckleuchte ausgebildeten Kraftfahrzeugleuchte sein, eine solche umfassen oder von einer solchen umfasst werden.

Vorteile gegenüber dem Stand der Technik ergeben sich unter Anderem dadurch, dass durch die Blende die direkte Sicht auf die Lichtquelle bzw. den Lichtaustrittsbereich des Leuchtmittels insbesondere bei einem Blick senkrecht auf die Seitenmarkierungsleuchte verdeckt wird. Dies ermöglicht die Seitenmarkierungsleuchte beispielsweise an einer Flanke eines Kraftfahrzeugs anzuordnen, da bei an einem Kraftfahrzeug angeordneter erfindungsgemäßer Seitenmarkierungsleuchte in einer Ansicht des Kraftfahrzeugs von dessen Seite her der direkte Blick und damit eine direkte, blendende Abstrahlung des Leuchtmittels durch die Blende versperrt ist.

Zusätzliche Vorteile gegenüber dem Stand der Technik ergeben sich neben einer Behebung der Nachteile des Standes der Technik und einer vollständigen Lösung der Aufgabe der Erfindung unter Anderem durch die Möglichkeit, die Seitenmarkierungsleuchte beispielsweise als ein seitlich am Fahrzeug angebrachtes Markenemblem zu kaschieren, da durch die zentrale Partie das Leuchtmittel abgedeckt ist, wodurch eine Abstrahlung in unzulässig hoher Stärke Querab verhindert werden kann. Vorzugsweise erscheinen in der Draufsicht die zentrale Partie und die umgebende Partie homogen.

Weitere Vorteile gegenüber dem Stand der Technik sind, dass die Lichtquelle bzw. der Lichtaustrittsbereich des Leuchtmittels beim direkten Blick auf die Seitenmarkierungsleuchte nicht zu erkennen ist. Insbesondere wenn die räumliche Blende mit einer der Struktur des Reflektors entsprechenden Struktur versehen ist, erscheint die Seitenmarkierungsleuchte im Kaltzustand aus der entsprechenden Blickrichtung betrachtet als frei von einem Leuchtmittel, wohingegen im Warmzustand eine Blendung durch direkt vom Lichtaustrittsbereich des Leuchtmittels abgestrahltes Licht vermieden wird. Ferner kann eine Kissen-, Walzen- oder Radialkissenstruktur auf der Vorderseite der räumlichen Blende mit ausgeführt sein und/oder eine oder mehrere Grafiken in der Reflektorkammer eingebracht werden.

Ein zusätzlicher Vorteil der Erfindung ist, dass die Oberflächengestaltung der Vorderseite der räumlichen Blende aus technischer Sicht nicht zwingend erforderlich ist, wodurch sich ein großer gestalterischer Freiraum ergibt.

Ein anderer Vorteil der Erfindung ist, dass durch die räumliche Blende die direkte Sicht auf die Lichtquelle bzw. den Lichtaustrittsbereich des Leuchtmittels verdeckt und gleichzeitig die Möglichkeit geschaffen wird, um beispielsweise mit einer als Rück- bzw. Schlussleuchte ausgebildeten Signalleuchte auch die Lichtwerte einer Seitenmarkierungslichtfunktion zu erfüllen. Gleichzeitig kann ein Designelement in die Leuchtenkammer eingebracht werden, die frei gestaltet werden kann ― z. B. mit dem Markenemblem eines Kraftfahrzeugherstellers.

Es ist ersichtlich, dass die Erfindung durch eine Seitenmarkierungsleuchte mit klarer Lichtscheibe verwirklicht sein kann, bei der eine räumliche Blende vorgesehen ist. Eine zentrale Partie der Blende steht dabei über eine die zentrale Partie umgebende Partie über. Die zentrale Partie befindet sich dabei vor dem Leuchtmittel der Seitenmarkierungsleuchte. Vermittels der zentralen Partie wird Licht auf die umgebende Partie reflektiert, welche umgebende Partie das reflektierte Licht gemäß den gesetzlichen Vorgaben an eine Seitenmarkierungsleuchte abstrahlt.

Die Erfindung wird nachfolgend anhand von in den Zeichnungen dargestellter Ausführungsbeispiele näher erläutert. Darin bezeichnen gleiche Bezugszeichen gleiche oder gleich wirkende Elemente. Der Übersicht halber sind nur Bezugszeichen in den einzelnen Zeichnungen dargestellt, die für die Beschreibung der jeweiligen Zeichnung erforderlich sind. Die Größenverhältnisse der einzelnen Elemente zueinander entsprechen dabei nicht immer den realen Größenverhältnissen, da einige Formen vereinfacht und andere Formen zur besseren Veranschaulichung vergrößert im Verhältnis zu anderen Elementen dargestellt sind. Es zeigen in schematischer Darstellung:
- Fig. 1: einen Querschnitt durch eine Seitenmarkierungsleuchte.
- Fig. 2: eine perspektivische Ansicht einer Seitenmarkierungsleuchte gemäß einer ersten Ausführungsform.
- Fig. 3: einen Blick senkrecht auf die Seitenmarkierungsleuchte aus Fig. 2.
- Fig. 4: eine perspektivische Ansicht einer Seitenmarkierungsleuchte gemäß einer zweiten Ausführungsform.
- Fig. 5: eine perspektivische Detailansicht einer Seitenmarkierungsleuchte gemäß einer dritten Ausführungsform.
- Fig. 6: eine perspektivische Detailansicht einer Seitenmarkierungsleuchte gemäß einer vierten Ausführungsform.

Eine in den Fig. 1 bis Fig. 6 in wesentlichen Teilen dargestellte Seitenmarkierungsleuchte 01 für ein Kraftfahrzeug weist einen von einem nicht näher dargestellten Leuchtengehäuse und einer ebenfalls nicht dargestellten, klaren Lichtscheibe umschlossenen Leuchteninnenraum auf. In dem beispielsweise in eine oder mehrere Leuchtenkammern unterteilten Leuchteninnenraum ist mindestens ein Reflektor 02 mit zumindest einer zentralen Öffnung 03 und wenigstens ein durch die wenigstens eine als ein Lampenloch dienende zentrale Öffnung 03 hindurch zwischen Reflektor 02 und Lichtscheibe ragender oder zumindest durch die zentrale Öffnung hindurch leuchtender Lichtaustrittsbereich 04 mindestens eines zur Erfüllung zumindest einer Seitenmarkierungslichtfunktion vorgesehenen Leuchtmittels 05 angeordnet.

Bei der in den Fig. 1 bis 6 dargestellten Seitenmarkierungsleuchten 01 ragt der Lichtaustrittsbereich 04 des Leuchtmittels 05 durch die als ein Lampenloch dienende zentrale Öffnung 03 hindurch zwischen Reflektor 02 und Lichtscheibe.

Das Leuchtmittel 05 für die Seitenmarkierungslichtfunktion umfasst zumindest wenigstens eine Lichtquelle 06, beispielsweise mindestens eine Glühlampe 07 oder mindestens eine Gasentladungslampe oder eine oder mehrere unter dem Begriff LED zusammengefasste Lichtemittierende Dioden und/oder LED-Chips sowie gegebenenfalls Kombinationen hiervon.

Das Leuchtmittel 05 kann beispielsweise eine oder mehrere auf einer Platine oder einem anderen Leuchtmittelträger angeordnete und vermittels dieser elektrisch kontaktierte LEDs sowie gegebenenfalls einen oder mehrere Lichtleiter umfassen. Auch bei von einer oder mehreren LEDs verschiedenen Lichtquellen 06 kann das Leuchtmittel 05 einen oder mehrere Lichtleiter umfassen.

Die Seitenmarkierungsleuchte 01 verfügt außerdem über zumindest eine von außerhalb des Leuchteninnenraums sichtbare räumliche Blende 08.

Die räumliche Blende 08 ist vor dem Leuchtmittel 05 angeordnet.

Die räumliche Blende 08 weist auf ihrer dem Reflektor 02 und dem in den Fig. 1 bis Fig. 6 über den Reflektor 02 näher zur Blende 08 ragenden Leuchtmittel 05 zugewandten Rückseite 09 mindestens eine zentrale Partie 10 auf, welche über eine die zentrale Öffnung 03 umgebende Partie 11 des Reflektors 02 übersteht und von dem Lichtaustrittsbereich 04 des Leuchtmittels 05 auf die zentrale Partie 10 abgestrahltes und durch die Pfeile L1 in Fig. 1 und Fig. 2 schematisch dargestelltes Licht auf die umgebende Partie 11 wie durch die Pfeile L2 in Fig. 1 und Fig. 2 schematisch dargestellt reflektiert. Die umgebende Partie 11 strahlt das durch die Pfeile L2 schematisch dargestellte reflektierte Licht gemäß einer definierten, die gesetzlichen Anforderungen an eine Seitenmarkierungsleuchte 01 erfüllenden Abstrahlcharakteristik bzw. gemäß den gesetzlichen Anforderungen an eine Seitenmarkierungsleuchte 01 in wenigstens einer Vorzugsrichtung ab, wie durch die Pfeile L3 in Fig. 1 und Fig. 2 schematisch dargestellt.

Auch kann die zentrale Partie 10 von dem Lichtaustrittsbereich 04 des Leuchtmittels 05 direkt auf die Rückseite 09 der Blende 08 abgestrahltes Licht direkt gemäß einer definierten, die gesetzlichen Anforderungen an eine Seitenmarkierungsleuchte 01 erfüllenden Abstrahlcharakteristik bzw. gemäß den gesetzlichen Anforderungen an eine Seitenmarkierungsleuchte 01 in wenigstens einer durch die strichpunktierte Linie L4 in Fig. 1 schematisch dargestellten Vorzugsrichtung reflektieren.

Hierzu kann die Blende 08 auf ihrer Rückseite 09 mit einer Reflektorstruktur 12 versehen sein, welche in Verbindung mit einem bevorzugt mit einer homogenen Reflektorstruktur 13 beispielsweise in Form einer Kissenstruktur versehenen, homogen gestalteten Reflektor 02 die Abstrahlcharakteristik bzw. die Vorgaben der gesetzlichen Anforderungen in Bezug auf Leuchtdichte und Leuchtdichteverteilung erfüllt.

Besonders bevorzugt ist die Blende 08 auf ihrer dem Reflektor 02 und dem Leuchtmittel 05 abgewandten Vorderseite 14 mit einer Reflektorstruktur 15 versehen, welche einer auf dem Reflektor 02 vorzugsweise vorgesehenen Reflektorstruktur 13 entspricht bzw. mit dieser identisch ist. Hierdurch entsteht bei in Fig. 3 dargestelltem direktem Blick auf die Seitenmarkierungsleuchte 01 der Eindruck eines Reflektors 02 ohne Lichtquelle 06 bzw. Lichtaustrittsbereich 04 eines Leuchtmittels 05.

Die Blende 08 kann wie in Fig. 1, Fig. 2, Fig. 5 und Fig. 6 dargestellt in Bezug zu einer normal zu einer durch die zentrale Öffnung 03 aufgespannten Fläche verlaufende Achse, beispielsweise in Bezug zu einer sich durch die zentrale Öffnung 03 und das Leuchtmittel 05 erstreckenden Achse, senkrecht liegend im Leuchteninnenraum angeordnet sein.

Alternativ kann die Blende 08 wie in Fig. 4 dargestellt in Bezug zu einer normal zu einer durch die zentrale Öffnung 03 aufgespannten Fläche verlaufende Achse, beispielsweise in Bezug zu einer sich durch die zentrale Öffnung 03 und das Leuchtmittel 05 erstreckenden Achse, schräg liegend im Leuchteninnenraum angeordnet sein.

Die Blende 08 kann wie in Fig. 5 und Fig. 6 dargestellt auf ihrer dem Reflektor 02 und dem Leuchtmittel 05 abgewandten Vorderseite 14 mit mindestens einer Grafik 16 versehen sein.

Bei der Grafik 16 kann es sich beispielsweise um ein oder mehrere Bilder und/oder Zeichnungen und/oder grafische Darstellungen und/oder Logos und/oder Schriftzeichen 17, wie etwa Buchstaben 18 und/oder Ziffern, etc. oder um eine oder mehrere Kombinationen hieraus handeln, wie etwa um ein Markenemblem.

Die Grafik 16 kann wie in Fig. 5 dargestellt reliefartig erhaben und/oder wie in Fig. 6 dargestellt vertieft in die Vorderseite eingearbeitet sein. Grundsätzlich ist auch eine bündige Anordnung denkbar, wobei die Grafik 16 sich dann durch unterschiedliche Textur und/oder Farbgebung und/oder Transparenz von einem die Grafik 16 umgebenden Bereich der Vorderseite 14 der Blende 08 abheben muss, um zumindest in hinterleuchtetem Zustand erkennbar zu sein.

Die räumliche Blende 08 ist beispielsweise so ausgeführt, dass in einer nach in Richtung Kraftfahrzeuglängsachse ausgerichteten Leuchtenkammer das Licht so gelenkt werden kann, dass eine Seitenmarkierungslichtfunktion erreicht werden kann, ohne auf das Direktlicht der Lichtquelle 06 bzw. des Lichtaustrittsbereichs 04 des Leuchtmittels 05 angewiesen zu sein.

Wichtig ist hervorzuheben, dass bei einer Seitenmarkierungsleuchte 01 mit mindestens einem hinter einer Lichtscheibe angeordneten Reflektor 02 sowie mindestens einem beispielsweise zwischen dem Reflektor 02 und der Lichtscheibe angeordneten Lichtaustrittsbereich 04 wenigstens eines Leuchtmittels 05, bei der die Lichtscheibe transparent ausgeführt ist und bei der zwischen Lichtscheibe und Reflektor 02 eine sowohl im eingeschalteten, als auch in ausgeschaltetem Zustand der Seitenmarkierungsleuchte 01 durch die transparente Lichtscheibe hindurch sichtbare räumliche Blende 08 angeordnet ist, welche Blende 08 vorzugsweise die Direktsicht auf die Lichtquelle 06 bzw. den Lichtaustrittsbereich 04 des Leuchtmittels 05 aus Richtung Kraftfahrzeuglängsachse direkt hinter der Seitenmarkierungsleuchte 01 gesehen verdeckt, vorzugsweise vorgesehen ist, dass die Blende 08 auf ihrer Vorderseite 14 gleichzeitig vorderflächig ggf. die auch als Reflektorgeometrie bezeichnete, beispielsweise Kissen mit entsprechender Teilung aufweisende Reflektorstruktur 13 des Reflektors 02 aufgreift und darüber hinaus das Licht auf ihrer lichtquellenzugewandte Rückseite 09 so steuert, dass eine Seitenmarkierungslichtfunktion gemäß der gesetzlichen Vorgaben erfüllt wird.

Auf der lichtquellenzugewandten Rückseite 09 der Blende 08 befindet sich bevorzugt eine optisch-gestaltete und ausgelegte beispielsweise mit Kissen, Walzen und/oder anders geformten Flächen als Reflektorstruktur 12 versehene zentrale Partie 10, welche Flächen in den Bereich des Reflektors 02 Licht reflektieren, der für die Seitenmarkierungslichtfunktion relevant ist und/oder von dem Lichtaustrittsbereich 04 des Leuchtmittels 05 direkt auf die Rückseite 09 der Blende 08 abgestrahltes Licht direkt gemäß einer definierten, die gesetzlichen Anforderungen an eine Seitenmarkierungsleuchte 01 erfüllenden Abstrahlcharakteristik bzw. gemäß den gesetzlichen Anforderungen an eine Seitenmarkierungsleuchte 01 in wenigstens einer Vorzugsrichtung reflektieren. Hierbei ist es ausreichend nur den Bereich abzudecken, der nicht durch Direktlicht bedient wird. Die Blende 08 kann beispielsweise teilweise durch eine metallisierte Oberfläche herstellbare Reflexionseigenschaften aufweisen, um das Licht ins Zielgebiet zu lenken bzw. zu reflektieren.

Die optischen Flächen für die Seitenmarkierungslichtfunktion können auch auf einer weiteren Optikscheibe aufgebracht sein, die dann entsprechend z. B. schabloniert bedampft sein kann, um nur den gewünschten Bereich mit erhöhten Reflexionseigenschaften jenseits der naturgemäß schon vorhandenen Fresnel-Reflexion zu versehen. Denkbar ist auch ein Aufkleben o. ä. der Blende auf die Lichtscheibe oder eine Optikscheibe.

Grundsätzlich ist es auch möglich mit refraktiven Elementen - z. B. Prismen - das Licht in das gewünschte Zielgebiet zu brechen, auch z. B. mittels Totalreflexion. Hierbei können Prismen in einer z. B. opaken Aufnahme gefasst sein. Vorzugsweise ist die Aufnahme für die Optikelemente so angeordnet, dass wiederum der direkte Blick auf den Lichtaustrittsbereich 04 des Leuchtmittels 05 versperrt ist.

Bei mehreren Lichtaustrittsbereichen 04 eines oder mehrerer Leuchtmittel 05 ist es auch denkbar, mehrere oder eine große Blende 08 einzubringen, um den Blick auf die Lichtquellen 06 bzw. die Lichtaustrittsbereiche 04 und/oder beispielsweise solche Bereiche im Reflektor 02 zu verdecken, in welche ein Einblick unerwünscht ist. Selbstverständlich sind auch mehrere Blenden 08 bei nur einer Lichtquelle 06 bzw. nur einem Lichtaustrittsbereich 04 eines Leuchtmittels 05 denkbar.

Die Seitenmarkierungsleuchte 01 muss nicht zwingend zu einer Schluss- bzw. Rückleuchte gehören. Denkbar wäre auch, dass die Seitenmarkierungsleuchte 01 zwar entlang der Kraftfahrzeuglängsachse nach hinten ausgerichtet ist, der typischen optischen Achse für Heckleuchten, aber trotzdem nur die Seitenmarkierungslichtfunktion erfüllt und nicht etwa zusätzlich eine Schluss- bzw. Rücklichtfunktion.

Die Blende 08 kann beliebig in der Leuchtenkammer bzw. im Leuchteninnenraum angeordnet sein.

Die Blende 08 kann auch für die Erfüllung der geometrischen Sichtbarkeit verwendet werden.

Wichtig ist hervorzuheben, dass die zentrale Partie 10 nicht zwingend zentral auf der Rückseite 09 der Blende 08 vorgesehen sein muss, diese kann auch beispielsweise am Rand liegen oder diesen umfassen. Die Bezeichnung dient im Wesentlichen der Zuordnung zum durch die zentrale Öffnung 03 ragenden oder strahlenden Lichtaustrittsbereich 04 und der Unterscheidung zur umgebenden Partie 11.

Die Erfindung ist insbesondere im Bereich der Herstellung von Kraftfahrzeugleuchten gewerblich anwendbar.

### Bezugszeichenliste

- 01: Seitenmarkierungsleuchte
- 02: Reflektor
- 03: zentrale Öffnung
- 04: Lichtaustrittsbereich
- 05: Leuchtmittel
- 06: Lichtquelle
- 07: Glühlampe
- 08: Blende
- 09: Rückseite der Blende
- 10: zentrale Partie der Blende
- 11: umgebende Partie des Reflektors
- 12: Reflektorstruktur auf der Rückseite der Blende
- 13: Reflektorstruktur des Reflektors
- 14: Vorderseite der Blende
- 15: Reflektorstruktur auf der Vorderseite der Blende
- 16: Grafik
- 17: Schriftzeichen
- 18: Buchstabe

- L1: von dem Leuchtmittel auf die zentrale Partie abgestrahltes Licht
- L2: von der zentralen Partie auf die umgebende Partie reflektiertes Licht
- L3: von der umgebenden Partie abgestrahltes Licht

## Patentansprüche

1. Seitenmarkierungsleuchte (01) mit einem von einem Leuchtengehäuse und einer klaren Lichtscheibe umschlossenen Leuchteninnenraum, in welchem mindestens ein Reflektor (02) mit zumindest einer zentralen Öffnung (03) und wenigstens ein durch die wenigstens eine als ein Lampenloch dienende zentrale Öffnung (03) hindurch zwischen Reflektor (02) und Lichtscheibe ragender und/oder zumindest durch die zentrale Öffnung (03) hindurch leuchtender Lichtaustrittsbereich (04) mindestens eines zur Erfüllung zumindest einer Seitenmarkierungslichtfunktion vorgesehenen Leuchtmittels (05) angeordnet ist,
**gekennzeichnet durch**
wenigstens eine vor dem Leuchtmittel (05) angeordnete, räumliche Blende (08), welche auf ihrer dem Reflektor (02) zugewandten Rückseite (09) mindestens eine zentrale Partie (10) aufweist, welche über eine die zentrale Öffnung (03) umgebende Partie (11) des Reflektors (02) übersteht und von dem Lichtaustrittsbereich (04) auf die zentrale Partie (10) abgestrahltes Licht (L1):
- auf die umgebende Partie (11) reflektiert (L2), wobei die umgebende Partie (11) das reflektierte Licht (L2) gemäß einer Abstrahlcharakteristik in wenigstens einer Vorzugsrichtung abstrahlt (L3), und/oder
- direkt gemäß der Abstrahlcharakteristik in wenigstens einer Vorzugsrichtung reflektiert.

2. Seitenmarkierungsleuchte nach Anspruch 1,
**dadurch gekennzeichnet,**
**dass** mindestens ein Leuchtmittel (05) wenigstens eine LED als Lichtquelle (06) umfasst.

3. Seitenmarkierungsleuchte nach Anspruch 1 oder 2,
**dadurch gekennzeichnet,**
**dass** mindestens ein Leuchtmittel (05) einen Lichtleiter umfasst.

4. Seitenmarkierungsleuchte nach Anspruch 1, 2 oder 3,
**dadurch gekennzeichnet,**
**dass** der Lichtaustrittsbereich (04) mindestens:
- eine Lichtquelle (06) und/oder
- eine einer Lichtquelle (06) vorgesetzte Primäroptik und/oder
- eine Lichtauskoppelfläche eines Lichtleiters
des Leuchtmittels (05) umfasst.

5. Seitenmarkierungsleuchte nach einem der vorhergehenden Ansprüche,
**dadurch gekennzeichnet,**
**dass** die Blende (08) in Bezug zu einer normal zu einer durch die zentrale Öffnung (03) aufgespannten Fläche verlaufende Achse senkrecht oder schräg liegend im Leuchteninnenraum angeordnet ist.

6. Seitenmarkierungsleuchte nach einem der vorhergehenden Ansprüche,
**dadurch gekennzeichnet,**
**dass** die Blende (08) auf ihrer Rückseite (09) mit einer Reflektorstruktur (12) versehen ist, welche in Verbindung mit einem homogen gestalteten Reflektor (02) die Abstrahlcharakteristik erfüllt.

7. Seitenmarkierungsleuchte nach einem der vorhergehenden Ansprüche,
**dadurch gekennzeichnet,**
**dass** die Blende (08) auf ihrer dem Reflektor (02) und dem Leuchtmittel (05) abgewandten Vorderseite (14) mit einer Reflektorstruktur (15) versehen ist, welche einer gegebenenfalls auf dem Reflektor (02) vorgesehenen Reflektorstruktur (13) entspricht.

8. Seitenmarkierungsleuchte nach einem der vorhergehenden Ansprüche,
**dadurch gekennzeichnet,**
**dass** die Blende (08) auf ihrer dem Reflektor (02) und dem Leuchtmittel (05) abgewandten Vorderseite (14) mit mindestens einer Grafik (16) versehen ist.

9. Seitenmarkierungsleuchte nach Anspruch 8,
**dadurch gekennzeichnet,**
**dass** die Grafik (16) reliefartig erhaben und/oder vertieft und/oder flächig bündig in die Vorderseite (14) eingearbeitet ist.

10. Seitenmarkierungsleuchte nach Anspruch 8 oder 9,
**dadurch gekennzeichnet,**
**dass** die Grafik (16) als ein Markenzeichen oder Logo ausgebildet ist.

11. Seitenmarkierungsleuchte nach Anspruch 8, 9 oder 10,
**dadurch gekennzeichnet,**
**dass** die Grafik (16) Prüfzeichen und/oder Zulassungszeichen umfasst.

12. Seitenmarkierungsleuchte nach einem der Ansprüche 8 bis 11,
**dadurch gekennzeichnet,**
**dass** die Grafik (16) von mindestens einem Leuchtmittel (05) hinterleuchtet ist.

13. Seitenmarkierungsleuchte nach einem der Ansprüche 8 bis 12,
**dadurch gekennzeichnet,**
**dass** die Grafik (16) als Negativ oder Positiv ausgebildet ist.

14. Seitenmarkierungsleuchte nach einem der vorhergehenden Ansprüche,
**dadurch gekennzeichnet,**
**dass** die Blende (08) durch die Lichtscheibe hindurch sichtbar, oder an der dem Leuchteninnenraum zugewandten Innenseite der Lichtscheibe ausgebildet ist.

15. Seitenmarkierungsleuchte nach einem der vorhergehenden Ansprüche,
**dadurch gekennzeichnet,**
**dass** die Seitenmarkierungsleuchte (01) Teil einer beispielsweise als Heckleuchte ausgebildeten Kraftfahrzeugleuchte ist, eine solche umfasst oder von einer solchen umfasst wird.
